# EUROPÄISCHE PATENTSCHRIFT

(11) **EP 1 759 737 B1**
(45) Veröffentlichungstag und Bekanntmachung des Hinweises auf die Patenterteilung: **03.09.2008**
(21) Anmeldenummer: 06016264.1
(22) Anmeldetag: 03.08.2006
(51) Int. Cl.: A63B 69/40, A63B 69/00, A63B 63/00

(54) **Trainiervorrichtung**
Training device
Dispositif d'entraînement

(30) Priorität: 02.09.2005 DE 102005042740
(43) Veröffentlichungstag der Anmeldung: 07.03.2007
(62) Teilanmeldung aus: 07010595.2
(73) Patentinhaber: Güttler, Christian, 10119 Berlin (DE)
(72) Erfinder: Güttler, Christian, 10119 Berlin (DE)
(74) Vertreter: Bosch, Matthias

(56) Entgegenhaltungen:
- WO-A-02/41954
- WO-A-95/10335
- WO-A-99/07447
- US-A- 4 735 405
- US-A- 5 222 731
- US-A1- 2002 042 312
- US-A1- 2005 101 417

## Beschreibung

Die Erfindung betrifft eine Trainiervorrichtung zum Trainieren eines Benutzers der Trainiervorrichtung in einer Ballsportart nach dem Oberbegriff des Anspruchs 1.

Derartige Trainiervorrichtungen weisen mindestens zwei dem Benutzer zugewandte Ballempfänger zum Wechselwirken mit einem Ball und mindestens zwei Ballgeber auf, die zum Befördern eines Balls zum Benutzer dienen.

Eine bekannte Trainiervorrichtung ist zum Beispiel ein Fußballfeld mit zwei Toren als Ballempfänger und zwei am Spielfeldrand aufgebauten Ballkanonen als Ballgeber. Alternativ kann als Ballgeber auch eine Person vorgesehen sein, die einem der Fußballspieler als Benutzer einen Ball zuwirft oder zuschießt. Das Fußballfeld dient als Spielfeld. Zum Trainieren der Fußballspieler werden Bälle von den Ballkanonen zu den Fußballspielern auf das Spielfeld gebracht, die diese in die Tore schießen, um zum Beispiel ihre Schusstechnik zu trainieren.

Der Nachteil eines Fußballfeldes als Trainiervorrichtung der Koordination liegt daran, dass die Trainingsintensität fehlt und Variationsmöglichkeiten fehlen. So wird dem Benutzer auf dem Spielfeld von einem vorgegebenen Ballgeber ein Ball gegeben, den dieser in ein vorgegebenes Tor schießen soll. Dieses Trainingssystem ist sehr unbeweglich und es fehlt ein überraschendes Moment für den Benutzer des Spielfeldes, der genau weiß, woher der Ball kommt und wohin der Ball geht.

In US 2005/0101417 wird eine begehbare Vorrichtung beschrieben, in welcher mehrere Stationen mit Aufgaben unterschiedlichen Schwierigkeitsgrades angeordnet sind, die ein Benutzer mittels eines Balles zu bewältigen hat, beispielweise den Ball durch Ringe oder Röhren hindurchzuwerfen. An den Ringen und/oder Röhren der verschiedenen Stationen sind Sensoren angebracht, die dem Benutzer anzeigen, ob er bei der jeweiligen Station erfolgreich war.

Die Aufgabe der vorliegenden Erfindung liegt darin, eine Trainiervorrichtung bereitzustellen, die eine höhere Anforderung an das Reaktionsvermögen und Koordinationsvermögen des Benutzers stellt und dadurch eine höhere Trainingseffizienz ermöglicht.

Diese Aufgabe wird durch eine Trainiervorrichtung mit den Kennzeichen des Anspruchs 1 gelöst..

Für die Wechselwirkung des Balls mit dem Ballempfänger muss der Ball zumindest in die Nähe des Ballempfängers gebracht werden. Ob der Ball aber den Ballempfänger zumindest teilweise durchdringt, von ihm aufgenommen wird, ihn berührt und/oder von ihm abprallt etc. liegt an der genauen Ausgestaltung der Trainiervorrichtung.

Als Signalgeber kann z.B. ein Lautsprecher dienen, der den ausgewählten Ballempfänger ansagt oder ein Lichtstrahl, der auf den ausgewählten Ballempfänger verweist. Der Signalgeber zeigt an, in welchen Ballempfänger der Benutzer der Trainiervorrichtung den Ball zu spielen hat. Dadurch kann dem Benutzer erst kurzfristig angezeigt werden, welches sein aktueller Ballempfänger ist. Eine solche Trainiervorrichtung ist besonders dazu geeignet, die Koordination des Benutzers zu trainieren, da der Benutzer erst nach der erfolgten Signalgebung weiß, wohin er den Ball zu spielen hat. So wird durch die Trainiervorrichtung insbesondere das Reaktions- und Koordinationsvermögen des Benutzers trainiert.

WO 02/41954 A beschreibt eine Trainiervorrichtung mit mindestens zwei dem Benutzer zugewandten Ballempfängern zum Wechselwirken mit einem Ball, mindestens einem optischen Signalgeber, der dem Benutzer durch Abgabe eines optischen Signals einen der Ballempfänger als ausgewähltes Ziel zum Wechselwirken mit einem Ball anzeigt, wobei ein Spielfeld für den Benutzer der Trainiervorrichtung vorgesehen ist, dem die Ballempfänger zugewandt sind, die Ballempfänger an einer Begrenzung des Spielfeldes angeordnet sind. Mit dieser Trainiervorrichtung soll die Reaktionszeit bzw. der Reflex eines Fußballspielers verbessert werden, indem mittels Lichtschranken gesteuert wird, ab welchem Zeitpunkt beim Anlaufen des Fußballspielers der Zielbereich für einen Torschuss markiert wird. Der Ball ruht hierbei an einer festen Position vor dem Tor.

Die erfindungsgemäße Trainiervorrichtung hat den Vorteil, dass der Benutzer zunächst noch gar nicht weiß, zu welchem Ballempfänger er den von einem der Ballgeber auf das Spielfeld eingebrachten Ball befördern soll, da der als Ziel ausgewählte Ballempfänger von dem Signalgeber erst kurzzeitig als aktuelles Ziel angezeigt wird. Bei der Trainiervorrichtung sind mindestens zwei Ballempfänger so angeordnet, dass der Benutzer der Trainiervorrichtung einen zu ihm beförderten Ball hinbefördern kann. Dabei ist vorgesehen, dass der Benutzer den Ball in der für die Sportart vorgesehenen Weise zu den ausgewählten Ballempfänger befördert: Bei einem Fußballtrainer wäre dies zum Beispiel ein Schuss mit dem Fuß oder dem Kopf, während zum Beispiel ein Basketball- oder Handballtrainer mindestens zwei Ballempfänger aufweist, in die der eingebrachte Ball geworfen werden kann, ein Golfball wird geschlagen usw. Bei dem Ball kann es sich sowohl um einen klassischen Ball, wie zum Beispiel Fußball, Basketball, Handball oder Golfball handeln, aber auch um ein ballähnliches Objekt, wie zum Beispiel einen Puck oder einen Football, das zum Erzielen von Punkten in der Ballsportart in ein bestimmtes Raumgebiet (Tor, Korb, usw.) eingebracht werden müssen.

Bevorzugt ist jedem Ballempfänger ein optischer und/oder akustischer Signalgeber zugeordnet, wobei die Signalgeber dazu ausgebildet und vorgesehen sind, den ihnen zugeordneten Ballempfänger als Ziel eines Balls anzuzeigen, den einer der Ballgeber auf das Spielfeld befördert. Dabei können die Signalgeber an den Ballempfängern angeordnet sein. So können an den Ballempfängern beispielsweise Blinklichter, insbesondere LEDs und/oder Lautsprecher oder Megafone angeordnet sein, die entweder nur ein kurzzeitiges Signal geben oder aber so lange, bis der Ball vom ausgewählten Ballempfänger aufgenommen wurde. Die Anordnung der Signalgeber am jeweiligen Ballempfänger machen für den Benutzer der Trainiervorrichtung die Zuordnung der Signalgeber zu ihren jeweiligen Ballempfängern einfach.

Ferner wird durch die Trainiervorrichtung ein Spielfeld definiert bzw. die Trainiervorrichtung weist ein Spielfeld auf, auf dem sich der Benutzer beim Trainieren mit der Trainiervorrichtung aufhält. Das Spielfeld richtet sich dabei nach der jeweiligen Ballsportart: So ist das Spielfeld zum Beispiel bei Fußball oder Handball als Ballsportart eine Rasen- oder Turnhallenfläche, für einen Wasserballtrainer ein Schwimmbecken.

Hierbei sind die Ballgeber und/oder die Ballempfänger an einer Begrenzung des Spielfeldes angeordnet und dem Spielfeld zugewandt. Dies vereinfacht das Befördern des Balls auf das Spielfeld sowie den Zugang der Ballempfänger vom Spielfeld aus.

Dabei ist des Weiteren vorgesehen, dass das Spielfeld an allen Spielfeldseiten mindestens einen Ballgeber und/oder einen Ballempfänger aufweist. Ein quadratisches Spielfeld hätte somit mindestens vier Ballempfänger und vier Ballgeber. Dem Benutzer können so von allen Spielfeldseiten von den Ballgebern Bälle gegeben werden, und es können ebenfalls an allen Spielfeldseiten Ballempfänger als Ziele ausgewählt werden. Dies verstärkt die möglichen Variationsmöglichkeiten für die Ballhereingabe sowie für die Ballabgabe zu den Ballempfängern und stellt dadurch eine erhöhte Herausforderung an das Reaktions- und Koordinationsvermögen des Benutzers.

Bei einer bevorzugten Ausführungsform ist das Spielfeld vollständig von den Ballgebern und/oder den Ballempfängern begrenzt. Das Spielfeld ist dabei von einer Wand bestehend aus Ballgebern und Ballempfängern umgeben, wodurch eine rasterhafte Auflösung der möglichen Richtungen für die Ballhereingabe als auch für die Ballherausgabe erzeugt wird. Es hat sich gezeigt, dass das Koordinationsvermögen von Sportlern stärker gefordert wird, wenn der Ball aus vielen verschiedenen Richtungen kommen kann und in viele verschiedene Richtungen gespielt werden kann.

In einer Ausführungsform sind die Ballgeber zugleich als Ballempfänger und Ballgeber ausgebildet. Diese Kombination von Ballgeber und -empfänger in einem Vorrichtungselement erhöht die Anzahl an Ballgebern und Ballempfängern, die bei begrenztem Platz am Spielfeldrand aufgestellt werden kann.

Bevorzugt sind mehrere Ballgeber und/oder Ballempfänger übereinander angeordnet, so dass nicht nur bloß beispielsweise am Boden Ballempfänger und/oder -geber angeordnet sein können, sondern auch eine Mehrzahl übereinander. Dies erhöht weiterhin die Anzahl der Richtungen, aus denen ein Ball auf das Spielfeld eingebracht werden kann bzw. die Anzahl der Richtungen, entlang derer der Ball von dem Spielfeld aus zu einem der Ballempfänger hin geführt werden soll.

Vorzugsweise ist jedem Ballgeber ein optischer und/oder akustischer Signalgeber zugeordnet, wobei diese Signalgeber dazu ausgebildet und vorgesehen sind, den ihnen jeweils zugeordneten Ballgeber als ausgewählten Ballgeber anzuzeigen, der einen Ball auf das Spielfeld befördern wird. Durch diese Signalgeber wird dem Benutzer angezeigt, aus welcher Richtung er den Ball zu erwarten hat. Die Signale zur Kennzeichnung des ausgewählten Ballgebers und Ballempfängers können unterschiedlich sein, um dem Spieler besser anzeigen zu können, woher er den Ball zu erwarten hat und wohin er den Ball spielen soll. So können z.B. die Signalgeber für die Ballempfänger in einer anderen Farbe leuchten als die Signalgeber für die Ballgeber bzw. die einen als akustische Signalgeber ausgebildet und die anderen als optische usw.

Bevorzugt weist die Trainiervorrichtung einen Zufallsgenerator zum Auswählen eines der Ballempfänger als Ziel eines Balls auf. Durch den Zufallsgenerator kann ein Ballgeber zufällig ausgewählt werden. Durch den Zufallsgenerator wird ermöglicht, nicht nur bestimmte Trainingsprogramme zu trainieren, sondern auch zufällig ausgewählte Spielzüge.

Bei einer Ausführungsform ist eine Rückführvorrichtung vorgesehen, die einen Ball von einem der Ballempfänger zu einem der Ballgeber zurückführt. Das ermöglicht ein schnelles Wiederholen des Trainiervorgangs und dadurch die Anforderungen an den Benutzer. Vorzugsweise ist jeder Ballempfänger mit einer solchen Rückführvorrichtung versehen, um die Bälle automatisch wieder zu den Ballgebern zu führen. Sind Ballgeber und Ballempfänger in einem einzigen Element kombiniert, so kann die Rückführvorrichtung auch dazu dienen, die Bälle wieder gleichmäßig auf die Ballgeber zu verteilen.

Vorzugsweise weist die Trainiervorrichtung eine Steuervorrichtung auf, die die Signalgeber und Ballgeber ansteuert. Gegebenenfalls kann die Steuervorrichtung auch dazu dienen, einen Zufallsgenerator anzusteuern. Durch die Steuervorrichtung kann der Trainiervorgang kontrolliert werden (z.B. beschleunigt oder verlangsamt ) bzw. die Richtung angesteuert werden, in die der Ball gespielt werden soll und aus denen der Ball auf das Spielfeld befördert wird.

In einer Ausführungsform misst ein Zeitmesser die Zeit, die ein Benutzer der Trainiervorrichtung benötigt, um einen Ball von einem der ausgewählten Ballgeber zu einem der ausgewählten Ballempfänger zu bringen. Durch Messung dieser Zeit kann die Schnelligkeit des Benutzers gemessen werden, oder aber die Zeit, die der Benutzer benötigt, um den Ball unter seine Kontrolle zu bringen und zum Ballempfänger weiterzuleiten.

Bevorzugt speichert ein Speichermittel durch einen Sensor gemessene Daten eines Benutzers der Trainiervorrichtung. Registrieren z.B. Empfangssensoren, ob ein Ball im ausgewählten Ballempfänger angekommen ist oder nicht, so speichert das Speichermittel, ob der Benutzer den Ball in den ausgewählten Ballempfänger gebracht hat und wie lange der Benutzer dafür gebraucht hat. Mittels eines Pulsmessgeräts, das den Puls des Benutzers misst, kann auch die Belastung des Benutzers in Abhängigkeit von der Zeit gemessen werden.

Dabei kann das Speichermittel benutzerbezogene Daten speichern, die z.B. ein Zeitmesser misst. So können die Daten verschiedener Benutzer gespeichert und miteinander verglichen werden. Auch ist es möglich, die Daten eines einzigen Benutzers über einen längeren Zeitraum zu beobachten und eventuelle Verbesserungen oder Verschlechterungen seines Trainingszustands festzuhalten.

Dabei ist es vorzugsweise vorgesehen, dass das Speichermittel die Zeit in Abhängigkeit von den jeweils ausgewählten Ballgebern und Ballnehmern speichert. Die gespeicherten Daten ermöglichen einen Vergleich von unterschiedlichen Benutzern in bestimmten Spielsituationen.

Bevorzugt sind die Ballgeber mechanisch aufgebaut und elektronisch ansteuerbar, genauso wie die Ballempfänger.

Nach dem Auswählen eines Ballempfängers wird dieser dem Benutzer durch ein optisches und/oder akustisches Signal angezeigt. Diesem wird durch einen der Ballgeber ein Ball gegeben, den er in den ausgewählten Ballempfänger zu spielen hat.

Bevorzugt wird dabei durch einen Empfangssensor registriert, ob der Ball im ausgewählten Ballempfänger ankommt. Damit ist ein Spielzug beendet und es kann ein neuer beginnen.

Bevorzugt ist vorgesehen, dass vor dem Befördern des Balls auf das Spielfeld ein Ballgeber ausgewählt wird, dem ein optischer und/oder akustischer Signalgeber zugeordnet ist und der ein Signal gibt, bevor der ausgewählte Signalgeber den Ball auf das Spielfeld einbringt. Dadurch kann sich der Benutzer auf die Hereingabe des Balls vorbereiten. Dabei kann auch vorgesehen sein, dass sowohl der ausgewählte Ballgeber als auch der Ballempfänger vor der Heingabe des Balls durch ein entsprechendes Signal dem Benutzer angezeigt wird. Dieser hat kurz Zeit, sich auf den Spielzug vorzubereiten und bekommt dann einen Ball vom ausgewählten Ballgeber zugespielt.

Bei einer Ausführungsform wird auf dem Spielfeld eine kontrollierte Sauerstoffverminderung für den Benutzer erzeugt. Dadurch wird die Ausdauer des Benutzers besser trainiert. Die Sauerstoffkontrolle kann z.B. durch eine luftdichte Abdeckung der Trainiervorrichtung und einer Sauerstoffpumpe erfolgen, oder durch Sauerstoffkontrolle in einer Halle, in der die Trainiervorrichtung aufgestellt ist.

Die Erfindung wird nachfolgend anhand eines in den Figuren dargestellten Ausführungsbeispiels näher erläutert. Es zeigen:
- Figur 1: einen schematischer Schnitt durch eine Fußballtrainiervorrichtung mit einem Spielfeld, das an allen vier Seiten von über- und nebeneinander angeordneten Ballgebern und Ballempfängern begrenzt ist und
- Figur 2: einen perspektivischer Schnitt durch die Fußballtrainiervorrichtung der Figur 1.

Die Figuren 1 und 2 zeigen jeweils einen schematischen, perspektivischen Schnitt durch eine Trainiervorrichtung 1 aus unterschiedlichen Blickwinkeln. Die Trainiervorrichtung 1 weist ein Spielfeld 10 auf und ist von kombinierten Ballgebern und Ballempfängern 11 umgeben. Eine Rückholvorrichtung 13, 13o und 13u dient zum Verteilen und zum Rückführen von in die kombinierten Ballgeber und -empfänger 11 hereingeschossenen Fußbällen.

Bei der Trainiervorrichtung 1 handelt es sich um eine Fußballtrainiervorrichtung. Sie ist in einer Halle 2 aufgestellt, kann aber ebenso gut im Freien, insbesondere auf einem Rasen aufgestellt werden.

Das Spielfeld 10 dient einem Benutzer der Trainiervorrichtung als Spielfeld. Möchte ein Benutzer durch die Trainiervorrichtung 1 trainiert werden, so stellt er sich auf das Spielfeld 10 und wartet auf eine Hereingabe eines Fußballs als Ball durch einen der Ballgeber 11.

Die Ballgeber 11 dienen zugleich als Ballgeber und als Ballempfänger. Das bedeutet, dass solch ein kombinierter Ballgeber und -empfänger 11 sowohl einen Fußball auf das Spielfeld 10 einbringen kann, als auch als Tor zur Aufnahme eines vom Benutzer in den kombinierten Ballgeber und -empfänger 11 eingespielten Balls dient.

Das Spielfeld ist so dimensioniert, dass ein auf dem Spielfeld 10 befindlicher Benutzer sämtliche Ballempfänger 11 erreichen kann, egal auf welcher Spielfeldseite sie angeordnet sind. Erreichen bedeutet dabei, dass der Benutzer den Ball in der für die Ballsportart typischen Weise zu den Ballempfängern befördern kann, beim Fußball also schießen oder mit dem Kopf spielen. Für einen Fußballtrainer als Trainiervorrichtung 1 eignet sich z.B. ein Spielfeld 10, das ca. 6 x 10 m groß ist.

Das Spielfeld 10 ist auswechselbar und kann sowohl als Rasen (z.B. Kunstrasen) als auch aus einem klassischen Turnhallenbodenmaterial bestehen. Alternativ zu einem auswechselbaren Spielfeld könnte die Trainiervorrichtung 1 auch gar keinen Boden haben, so dass der Benutzer auf dem Boden der Halle 2 trainiert werden würde.

Die kombinierten Ballgeber und -empfänger 11 sind an allen vier Spielfeldseiten angeordnet und dem Spielfeld 10 zugewandt. Die Seite der Trainiervorrichtung 1, die in Figur 1 dem Betrachter zugewandt ist, ist durch die Schnittdarstellung abgeschnitten. Die Trainiervorrichtung 1 ist jedoch auf dieser Seite keineswegs offen, sondern weist auch hier wie auf der gegenüberliegenden Seite kombinierte Ballgeber und -empfänger 11 auf.

Die kombinierten Ballgeber und -empfänger 11 weisen eine im Wesentlichen quadratische Öffnung 15 auf, die als Tor dient und die das Spielfeld 10 an einer Seite begrenzt. Hinter der Öffnung 15 laufen die kombinierten Ballgeber und -empfänger trichterförmig zusammen und münden schließlich auf der dem Spielfeld 10 abgewandten Seite in ein rundes Ballreservoir 14, das zur Lagerung von Wellen dient, die auf das Spielfeld 10 eingebracht werden können. Das Ballreservoir 14 ist mit seiner dem Spielfeld abgewandten Seite an eine Rückholvorrichtung 13 angekoppelt.

Die kombinierten Ballgeber und -empfänger 11 sind in zwei Reihen übereinander angeordnet, so dass beispielsweise der kombinierte Ballgeber und -empfänger 11o oberhalb des unteren kombinierten Ballgebers und -empfängers 11a angeordnet ist. Die Öffnungen 15 sind ca. 2 x 2 m groß, so dass an den schmaleren Spielfeldseiten der in den Figuren dargestellten Trainiervorrichtung 1 drei kombinierte Ballgeber und - empfänger nebeneinander und an den längeren Spielfeldseiten 5 nebeneinander angeordnet sind. Außerdem ist über der unteren Reihe kombinierter Ballgeber und - empfänger eine obere Reihe Ballgeber und -empfänger angeordnet, so dass die Trainiervorrichtung 1 insgesamt 32 kombinierte Ballgeber und -empfänger 11 aufweist.

Die unteren Ballgeber und -empfänger 11u sind im Ballreservoir 14 mit einem unteren Rückholrohr 13u der Rückholvorrichtung 13 verbunden, während die oberen Ballgeber und -empfänger 11o mit einem oberen Rückholrohr 13o verbunden sind. Über die Rückholvorrichtung 13, 13o und 13u werden die Ballreservoire 14 mit Bällen gefüllt, bzw. werden dem Ballreservoir 14 Bälle entzogen, falls ein Ballreservoir 14 mehr als eine bestimmte Anzahl Bälle enthält.

Jeder der kombinierten Ballgeber und -empfänger ist mit einem Signalgeber versehen. Der Signalgeber ist bei der Trainiervorrichtung der Figuren 1 und 2 als optischer Signalgeber ausgebildet und gibt dadurch ein Signal, dass er entlang der Öffnung 15 eines der kombinierten Ballgeber und -empfänger 11 Licht einer bestimmten Farbe aussendet. Der Signalgeber kann z.B. dadurch realisiert sein, dass er aus LED's besteht, die entlang von die Öffnung 15 bildenden Stangen angeordnet sind. Durch Geben eines Signals durch den Signalgeber wird einer der kombinierten Ballgeber und -empfänger als ausgewählter Ballgeber und -empfänger 12 für den Benutzer angezeigt.

Beim Trainieren eines Fußballspielers mit der Trainiervorrichtung 1 wird von einer nicht dargestellten Steuervorrichtung einer der kombinierten Ballgeber und -empfänger als Ballgeber und derselbe oder ein anderer der kombinierten Ballgeber und -empfänger 11 als Ballempfänger ausgewählt. Die Signalgeber, die dem ausgewählten Ballgeber und dem ausgewählten Ballempfänger zugeordnet sind, beleuchten daraufhin deren Öffnung und zeigen sie dem Benutzer als ausgewählt an. Daraufhin wird ein Ball von dem ausgewählten Ballgeber auf das Spielfeld eingebracht. Der Fußballspieler auf dem Spielfeld 10 muss nun versuchen, den Ball möglichst schnell in den ausgewählten Ballempfänger zu schießen. Je nach Position des ausgewählten Ballempfängers und Ballgebers ist das Weiterleiten des Balles unterschiedlich schwierig. Auch durch Verkürzen der Zeit, in der die Signalgeber den ausgewählten Ballempfänger und Ballgeber anzeigen, kann der Schwierigkeitsgrad erhöht werden.

In einem Speichermittel wird sowohl der Zeitpunkt, an dem der Ball durch einen Ballgeber auf das Spielfeld befördert wird gespeichert, als auch der Zeitpunkt, zu dem der Benutzer der Trainiervorrichtung 1 den Ball in eines der kombinierten Ballgeber und - empfänger 11 als Tor schießt. Dazu ist jeder Ballempfänger mit einem Empfangssensor versehen, der registriert, ob ein Ball durch eine der Öffnungen 15 geschossen worden ist. Der Empfangssensor kann z.B. als Lichtschranke ausgebildet sein, oder aber die Bälle registrieren, die im Ballreservoir 14 der kombinierten Ballgeber und -empfänger 11 angeordnet sind.

Durch Messen dieser Zeitpunkte kann überprüft werden, ob der Benutzer den Ball in den richtigen Ballempfänger gebracht hat und dazu, wie lange der Benutzer für das Weiterleiten des Balles benötigt hat. Diese benutzerbezogenen Daten können gespeichert und die Daten verschiedener Benutzer miteinander verglichen werden.

Die Trainiervorrichtung ist hauptsächlich dazu vorgesehen, Profi-Fußballer zu trainieren. Alternativ kann die Trainiervorrichtung 1 auch als eine Art Spielautomat ausgebildet sein und eine Anzeigetafel aufweisen, auf der die Reaktionszeit der besten Benutzer als eine Art "Highscore" angezeigt werden. Durch die Trainiervorrichtung 1 können Reaktionszeiten und Schnelligkeit der Benutzer gemessen und miteinander verglichen werden.

Die Trainiervorrichtung 1 kann auch mit einem Dach versehen werden, das die Trainiervorrichtung luftdicht abschließt. Durch Sauerstoffentzug kann der Benutzer der Trainiervorrichtung während einer extremeren Belastung trainiert werden. Die vorbestellte Trainiervorrichtung stellt ein Grundschema dar, das erweiterbar ist: Das Spielfeld kann z.B. von mehreren Spielern gleichzeitig benutzt werden, von denen einer einen Ballgeber zugespielt bekommt, der den Ball einem Mitspieler zuspielen muss, der ihn wiederum zum ausgewählten Ballempfänger schießen muss. Es ist auch möglich, in einer etwas größeren Trainiervorrichtung zwei Mannschaften gegeneinander spielen zu lassen, wobei die Ballempfänger, in die ein auf dem Spielfeld befindlicher Ball gebracht werden muss, von Zeit zu Zeit wechseln.

### Bezugszeichenliste

- 1: Trainiervorrichtung
- 2: Halle
- 10: Spielfeld
- 11: Kombinierter Ballgeber und -empfänger
- 11o: Oberer Ballgeber und -empfänger
- 11u: Unterer Ballgeber und -empfänger
- 12: Ausgewählter Ballgeber und -empfänger
- 13: Rückholvorrichtung
- 13o: Oberes Rückholrohr
- 13u: Unteres Rückholrohr
- 14: Ballreservoir
- 15: Öffnung

## Patentansprüche

1. Trainiervorrichtung zum Trainieren eines Benutzers der Trainiervorrichtung in einer Ballsportart mit
- mindestens zwei dem Benutzer zugewandten Ballempfängern (11) zum Wechselwirken mit einem Ball
- mindestens zwei Ballgebern (11) zum Befördern eines Balls zum Benutzer und
- mindestens einem optischen und/oder akustischen Signalgeber, der dem Benutzer durch Abgabe eines optischen und/oder akustischen Signals einen der Ballempfänger (11) als ausgewähltes Ziel zum Wechselwirken mit einem Ball anzeigt, den einer der Ballgeber (11) zum Benutzer befördert, wobei
- ein Spielfeld (10) für den Benutzer der Trainiervorrichtung (1) vorgesehen ist, dem die Ballgeber (11) und Ballempfänger (11) zugewandt sind
- die Ballgeber (11) und/oder die Ballempfänger (11) an einer Begrenzung des Spielfeldes angeordnet sind und
- das Spielfeld (10) an allen Spielfeldseiten mindestens einen Ballgeber (11) und/oder einen Ballempfänger aufweist.

2. Trainiervorrichtung nach Anspruch 1, **dadurch gekennzeichnet, dass** das Spielfeld (10) vollständig von den Ballgebern (11) und/oder den Ballempfängern (11) begrenzt ist.

## Claims

1. A training device for training the user of the training device in a type of ball sport, comprising
- at least two ball receivers (11) facing the user for interacting with a ball,
- at least two ball dispensers (11) for conveying a ball to the user, and
- at least one optical and/or acoustic signal transmitter which indicates to the user, by emitting an optical and/or acoustic signal, one of said ball receivers (11) as the selected target for interacting with a ball conveyed to the user by one of said ball dispensers (11),
wherein
- a playing field (10) for the user of said training device (1) is provided which said ball dispensers (11) and said ball receivers (11) are facing,
- said ball dispensers (11) and/or said ball receivers (11) are arranged at a boundary of the playing field, and
- said playing field (10) comprises at least one ball dispenser (11) and/or one ball receiver (11) at all sides of the playing field.

2. The training device according to claim 1, **characterized in that** said playing field (10) is completely limited by said ball dispensers (11) and/or said ball receivers (11).

## Revendications

1. Dispositif d'entraînement pour l'entraînement d'un utilisateur du dispositif d'entraînement dans un sport de ballon comprenant
- au moins deux récepteurs de ballon (11) tournés vers l'utilisateur pour l'interaction avec un ballon,
- au moins deux donneurs de ballon (11) pour le transport d'un ballon à l'utilisateur et
- au moins un générateur de signaux optiques et/ou acoustiques, qui indique à l'utilisateur par la délivrance d'un signal optique et/ou acoustique, l'un des récepteurs de ballon (11) comme cible choisie pour l'interaction avec un ballon que l'un des donneurs de ballon (11) transporte jusqu'à l'utilisateur,
- une zone de jeu (10) étant prévue pour l'utilisateur du dispositif d'entraînement (1), vers lequel les donneurs de ballon (11) et les récepteurs de ballon (11) sont tournés,
- les donneurs de ballon (11) et/ou les récepteurs de ballon (11) étant disposés sur une limite du terrain de jeu, et
- la zone de jeu (10) comportant sur tous les côtés de la zone de jeu au moins un donneur de ballon (11) et/ou un récepteur de ballon.

2. Dispositif d'entraînement selon la revendication 1, **caractérisé en ce que** la zone de jeu (10) est limitée complètement par les donneurs de ballon (11) et/ou les récepteurs de ballon (11).
